# EUROPÄISCHE PATENTSCHRIFT

(11) **EP 1 155 208 B1**
(45) Veröffentlichungstag und Bekanntmachung des Hinweises auf die Patenterteilung: **17.11.2004**
(21) Anmeldenummer: 00912472.8
(22) Anmeldetag: 17.02.2000
(51) Int. Cl.: E05B 65/12

(54) **TÜRSCHLOSS, INSBESONDERE FÜR KRAFTFAHRZEUGE**
DOOR LOCK, ESPECIALLY FOR MOTOR VEHICLES
SERRURE DE PORTE, EN PARTICULIER POUR VEHICULES AUTOMOBILES

(30) Priorität: 17.02.1999 DE 19906538; 18.12.1999 DE 19961247
(43) Veröffentlichungstag der Anmeldung: 21.11.2001
(73) Patentinhaber: Huf Hülsbeck & Fürst GmbH & Co. KG, 42551 Velbert (DE)
(72) Erfinder: SZABLEWSKI, Piotr, D-42399 Wuppertal (DE); KIEHL, Erik, D-40878 Ratingen (DE)
(74) Vertreter: Mentzel, Norbert, Dipl.-Phys.
(86) Internationale Anmeldenummer: PCT/EP2000/001284
(87) Internationale Veröffentlichungsnummer: WO 2000/049253

(56) Entgegenhaltungen:
- DE-A- 19 505 779
- DE-A- 19 650 826
- DE-C- 19 725 416

## Beschreibung

Die Erfindung richtet sich auf ein Türschloss, der im Oberbegriff des Anspruches 1 angegebenen Art. Die Drehfalle nimmt in ihrer einen Drehendlage, nämlich ihrer Rastlage, ein Schließglied auf, welches dort in einer Hauptrast einfällt und die Klinke gegen ihre Federbelastung verriegelt. Um die Drehfalle in ihrer Offenlage zu überführen, wird die Klinke entriegelt. Zum Entriegeln der Klinke verwendet man ein motorisch angetriebenes Arbeitsglied. Der Motor wird wirksam gesetzt, wenn - im Falle einer Zugangsberechtigung des Benutzers - z.B. eine zum Türschloss gehörende Handhabe unmittelbar oder mittelbar betätigt wird.

Bei dem bekannten Türschloss dieser Art (DE 197 25 416 Cl) belastet ein Kraftspeicher den Arm eines Speicherglieds, das sich an dem motorisch angetriebenen Arbeitsglied und damit den Ladezustand des Kraftspeichers definiert. Dieses Speicherglied besitzt eine Schulter, welche zum Ausheben der Klinke gegen eine Gegenschulter an einem Arm der Klinke stößt, um die Klinke durch Entladen des Kraftspeichers aus ihrer Rastlage in der Drehfalle auszuheben. Dies gilt sowohl im Normalfall als auch in einem Sonderfall, wenn das mit einem Türschloss ausgerüstete Fahrzeug einen Crash erfahren hat. Dabei besitzt das Speicherglied eine Steuerfläche, an welcher sich das motorisch angetriebene Arbeitsglied abstützt.

Die Klinke besitzt einen langen Arm, in dessen Endbereich eine Gegensteuerfläche vorgesehen ist, gegen welche das Arbeitsglied beim Ausheben der Klinke aus der Drehfalle in einer gegenüber der ersten Motorantriebsphase zeitversetzten zweiten Phase fährt.

Dieses Türschloss hat sich zwar bewährt, weil im Sonderfall die in der ersten und zweiten Motorantriebsphase nacheinander aufgebrachten Energiebeträge des Motors gleichzeitig von der Schulter auf die Gegenschulter übertragen werden, doch ergeben sich fertigungsmäßige und betriebsmäßige Nacheile. Der an der Klinke vorgesehene Arm muss wegen der Gegensteuerfläche eine große Länge aufweisen, wodurch der Schwerpunkt der Klinke gegenüber ihrem Drehpunkt in einem großen Abstand zu liegen kommt. Das erfordert aufwendige Fertigungsverfahren. Sicherheitsbestimmungen fordern, dass das Türschloss im Crashfall hohen Trägheitskräften standhalten muss, z.B. Trägheitskräften, welche die 30-fache Erdbeschleunigung erreichen. Um ein selbsttätiges Öffnen des Türschlosses zu vermeiden, müsste bei dem bekannten Schloss die Rückstellfedern stark ausgebildet sein. Das hatte zur Folge, dass die benötigten Betätigungskräfte zum Ausheben der Klinke aus der Drehfalle hoch war. Das Öffnen des bekannten Türschlosses war schwergängig.

Der Erfindung liegt die Aufgabe zugrunde, ein Türschloss der im Oberbegriff des Anspruches 1 genannten Art zu entwickeln, das die vorerwähnten Nachteile vermeidet. Dies wird erfindungsgemäß durch die im Kennzeichen des Anspruches 1 angegebenen Maßnahmen erreicht, denen folgende besondere Bedeutung zukommt.

Bei der Erfindung sind sowohl die Steuerfläche als auch die Gegensteuerfläche am Speicherhebel vorgesehen. Deshalb kann der Arm an der Klinke, der beim Entladen des Kraftspeichers die frei werdende Aushebekraft für die Klinke aufnehmen soll, sehr kurz sein. Damit befindet sich der Schwerpunkt der Klinke sehr nahe an ihrem Drehpunkt. Die nach einem Crash des Fahrzeugs erforderliche zusätzliche motorische Aushebeenergie für die Klinke wird ebenfalls vom Arbeitsglied auf das Speicherglied übertragen. Die in den beiden Motorantriebsphasen nacheinander aufgebrachten Energiemengen werden nach einem Crash über die gleichen Stellen übertragen, nämlich stets von der Schulter des Speicherglieds auf die Gegenschulter der Klinke. Auch diese Stellen können sehr nahe am Drehpunkt der Klinke sein. Die an der Klinke wirkende Rückstellfeder lässt sich schwächer auslegen, was ein leichtgängiges Öffnen ermöglicht.

Weitere Maßnahmen und Vorteile der Erfindung ergeben sich aus den Unteransprüchen, der nachfolgenden Beschreibung und den Zeichnungen. In der Zeichnung ist die Erfindung in einem Ausführungsbeispiel dargestellt. Es zeigen:
- Fig. 1: die Draufsicht auf die wesentlichen Bauteile des erfindungsgemäßen Türschlosses, wenn die Klinke in der Drehfalle eingerastet ist und die Drehfalle in ihrer Rastlage verriegelt,
- Fig. 2 und 3: das gleiche Türschloss in zwei weiteren Stellungen seiner Bauteile, die sich im Normalfall in einer Offenlage (Fig. 2) des Schlosses und (Fig. 3) wieder bei einer Rückstellung in die Rastlage ergeben,
- Fig. 4 und 5: zeigt die Verhältnisse bei einem Sonderfall, wo das Ausheben der Klinke erst durch eine gemeinsame Anstrengung sowohl eines Kraftspeichers als auch eines Motors ermöglicht wird.

Fig. 1 zeigt die Ausgangssituation, wo eine Drehfalle 11 von einem Sperrarm 21 einer Klinke 20 in einer Rastlage verriegelt wird. Die Klinke 20 ist im Sinne des Kraftpfeils 28 von einer Rückstellfeder 24 belastet. Dadurch wird im dargestellten Fall der Sperrarm 21 in einer Hauptrast 17 der Drehfalle 11 gehalten. Die Drehfalle 11 kann außerdem auch eine in entsprechender Weise mit der Klinke 20 in Eingriff kommende Vorrast 16 aufweisen. Die Drehfalle 11 besitzt eine Aufnahme 14 für einen hier lediglich als Bolzen ausgebildeten Schließteil 10. Die Klinke 20 hat einen festen Drehpunkt 15, während die Drehfalle 11 auf einem Lagerzapfen 13 sitzt. Die Drehfalle 11 ist ihrerseits im Sinne des Pfeils 12 von einer Rückstellfeder 18 belastet, welche bestrebt ist, die Drehfalle 11 in eine aus Fig. 2 ersichtliche Offenlage zu überführen.

Das Türschloss umfasst weiterhin ein Glied 22, welches im Sinne des Pfeils 25 von einem Kraftspeicher 30 belastet ist und daher "Speicherglied" genannt werden soll. Dieses Speicherglied 22 könnte ein Schieber sein. Im vorliegenden Fall besteht das Speicherglied aus einem Hebel 22, der auf dem gleichen Drehpunkt 15 wie die Klinke 20 schwenkbar gelagert ist. Dieses Glied 22 soll nachfolgend stets "Speicherhebel" bezeichnet werden, doch versteht es sich, dass hier auch ein im anderen Sinne bewegliches Glied vom Kraftspeicher 30 beaufschlagt sein könnte. Der Speicherhebel 22 ist bestrebt entsprechend der Federkraft 25 in eine aus Fig. 2 oder 3 ersichtliche Schwenkposition zu gelangen. In der Ausgangsposition von Fig. 1 ist der Speicherhebel 22 aber daran gehindert, weil er sich mit einer dort vorgesehenen Steuerfläche 23 an einem Arbeitsglied 47 abstützt, welches z.B. von einem Elektromotor 40 angetrieben wird.

Das Arbeitsglied ist als ein Nocken ausgebildet, der ein besonderes Umrissprofil 45 aufweist und in Abstand zu einer Drehachse 46 angeordnet ist, um welche er durch einen Motor 40 und ein Getriebe im Sinne des Pfeils 27 drehbewegt werden kann. Dieser Nocken 47 hält den Speicherhebel 22 in der Ausgangsposition von Fig. 1 in einer den vollen Ladezustand des Kraftspeichers 30 sichernden Drehstellung. Die Hilfslinie 22.1 von Fig. 1 kennzeichnet die sich dabei ergebende Drehstellung, die sich durch die dabei wirksame Profilstelle 31 am Nockenumriss 45 ergibt. Diese Profilstelle 31 soli die maximale radiale Entfernung von der Nockendrehachse 46 besitzen. In der Rastlage von Fig. 1 ist die Tür geschlossen. Um sie zu öffnen muss eine nicht näher gezeigte Außen- und/oder Innenhandhabe betätigt oder eine Signalempfangsstelle über eine Fernbetätigung ausgelöst werden. Das kann mechanisch oder im vorliegenden Fall elektrisch erfolgen. Diese Handhaben oder Signalempfangsstellen sind mit Steuermitteln verbunden, welche zwei Sensoren und eine Steuerlogik umfassen. Der eine Sensor greift an der Drehfalle an, z.B. an der mit 51 gekennzeichneten Stelle, während der andere Sensor die Winkellage der Drehfalle 11 überwacht und beispielsweise an der mit 22 in Fig. 1 markierten Stelle positioniert ist. Wenn der Motor 40 bestromt wird, dann führt dies zu einer im Sinne des Pfeils 27 von Fig. 1 gekennzeichneten Drehbewegung des Steuernockens 47. Der Speicherhebel 22 wird zunehmend freigegeben, weil der Nocken entlang der Steuerfläche 23 gleitet und dabei mit unterschiedlichen weiteren Profilstellen seines Umrissprofils 45 stützwirksam ist. Es kommen der Nockendrehachse 46 radial näher stehendere Profilstellen des Umrissprofils zur Abstützung. Der Kraftspeicher 30 wird zunehmend entladen.

Der Speicherhebel 22 besitzt eine Schulter 32, welcher eine Gegenschulter 33 an einem zur Klinke 20 gehörenden Stellarm 26 zugeordnet ist. Die beim Entladen des Kraftspeichers 30 frei werdende Federkraft 25 drückt den Speicherhebel 22 mit seiner Schulter 32 gegen die Gegenschulter 33 an der Klinke 20 und hebt diese aus der Hauptrast 17 der Drehfalle 11 aus. Dann kann die Drehfalle 11 unter der Wirkung der auf sie wirkenden Rückstellkraft 12 bis zu einer aus Fig. 2 ersichtlichen Offenlage freigegeben werden. Die Drehfalle 11 hat sich aus der dort strichpunktiert angedeuteten Rastlage in die ausgezogen gezeichnete Offenlage um den Winkel 19 verschwenkt. Der Schließteil ist aus der Aufnahme 14 der Drehfalle 11 ausgefahren und in seine ausgezogen gezeichnete Freigabelage 10' von Fig. 2 gelangt. Die erwähnte Gegenschulter 33 an der Klinke 20 kann durch einen Einsatz aus härterem Material verstärkt sein.

Der Speicherhebel 22 besitzt außer der Steuerfläche 23 noch eine Gegensteuerfläche 29. Diese kommt dadurch zustande, dass der Steuerhebel 22 in seinem Endbereich 34 mit einem Ausbruch 35 versehen ist, der eine Gliederung in zwei Schenkel 36, 37 entstehen lässt. Obwohl es nicht nötig ist, sind hier die beiden Schenkelenden durch einen Steg 38 miteinander verbunden, wodurch der Ausbruch 35 hier das Aussehen einer "Öse" erhält. Die Öse 35 hat ein längliches, nierenförmiges Profil. Die in Drehrichtung 27 gegeneinander gerichteten Kanten der Öse 35 bilden die mit dem Nocken 47 zusammenwirkenden Steuer- bzw. Gegensteuerflächen 23, 29.

Die Fig. 2 zeigt den Normalfall, wo die Drehung 27 des Steuernockens 47 bereits endet, bevor der Steuernocken die Gegensteuerfläche 29 erreicht hat. Dann stoppt der Motor den Umlauf in der Drehrichtung 27. In Fig. 2 stützt sich der ausgehobene Sperrarm 21 der Klinke 20 an einer dafür bestimmten Anlagefläche der Drehfalle 11 ab; die Klinke 20 wird in einer Bereitsschaftsstellung gehalten. Der Nocken 47 kommt mit einer zweiten Profilstelle 39 in einem anderen Bereich der Steuerfläche 23 zur Abstützung. Die Hilfslinie 22.2 kennzeichnet an der gleichen Marke wie in Fig. 1 die Offenlage der Falle 11. Der Nocken 47 hat sich in diesem Normalfall gegenüber Fig. 1 um einen Winkelbereich 41 im Drehsinne 27 bewegt. Diese Bewegung ist nur durch Entladen des Kraftspeichers 30 zustandegekommen.

Im Crashfall allerdings, oder bei anderen Störfällen, kann es zu den aus Fig. 4 erkennbaren Verhältnissen kommen. Der Klinken-Sperrarm 21 sitzt so fest in der Hauptrast 17 der Drehfalle 11, dass die vom Kraftspeicher 30 ausgeübte Federkraft 25 zum Lösen der Klinke 20 noch nicht ausreicht. Das wird von den erwähnten Sensoren bei 51, 52 festgestellt. Der Motor 40 läuft dann über die in Fig. 2 gezeigte Drehstellung hinaus im Sinne des Pfeils 27 weiter und gelangt zunächst in eine aus Fig. 4 ersichtliche Zwischenposition, wo der Nocken 47 mit einer dritten Profilstelle 42 die Gegensteuerfläche 29 gerade berührt. Bei dieser Berührung ist diese Profilstelle der Drehachse 46 sehr nahe. Der Nocken 47 hat dabei die Steuerfläche 23 verlassen und nimmt die durch die Hilfslinie 22.4 verdeutlichte ZwischenDrehstellung ein. In Fig. 4 hat der Nocken 47 den in Fig. 2 gezeigten und mit 41 bezeichneten Winkel noch nicht ganz vollendet, sondern nur den mit 43 gekennzeichnete Teilwinkel durchlaufen. Dabei kam es zwar zur Ausnutzung der im Kraftspeicher 80 geladenen Energie, doch reicht diese, wie gesagt, im Crashfall zum Ausheben der Klinke 20 nicht aus.

Der Motor 40 läuft im Drehsinne 27 weiter, weshalb der Nocken 47 auf seinem weiteren Weg mit wechselnden Profilstellen in der Öse 35 an wechselnden Bereichen der Gegensteuerfläche 29 entlang gleitet. Schließlich wird die in Fig. 5 ersichtliche Position erreicht, wo der Steuernocken 27 eine durch die Hilfslinie 22.5 gekennzeichnete Enddrehstellung erreicht. Auf den Wegstück zwischen Fig. 4 und 5 ergibt sich ein Winkelbereich 44, wo der Nocken 47 unmittelbar vom Motor 40 angetrieben wurde. Bei dieser Restdrehung kommt zur Antriebskraft des Motors 20 noch die Federkraft des Kraftspeichers 30 hinzu. Das reicht aus, um den Klinken-Sperrarm 21, wie Fig. 5 zeigt, aus der Hauptrast 17 der Drehfalle 11 zu lösen. Diese konnte dann, wie schon anhand der Fig. 2 erläutert wurde, unter der Wirkung ihrer Rückstellkraft 12 an ihren Drehanschlag gelangen. Der Schließteil ist in seiner Freigabelage 10'.

Nach dem Ausheben der Klinke 20 im Störfall gemäß Fig. 5 oder im Normalfall gemäß Fig. 2 könnte der Nocken 47 im Innenraum der Öse 35 im gleichen Drehsinn 27 bis zur Ausgangssituation von Fig. 1 weiterlaufen, doch wird in diesem Ausführungsbeispiel der Motor 40 über die erwähnte Steuerlogik gestoppt, was wiederum mittels der Sensoren, z.B. bei 51, 52, festgestellt wird. Dann wechselt der Motor 40 seine Drehrichtung im Sinne des Gegendrehpfeils 48. Dazu genügt es den Motor 40 gegenzubestromen. Der Nocken 47 stößt bei dieser Rückdrehung 48 an die in der Öse bzw. im Ausbruch 35 gegenüberliegende Steuerfläche 23 und bewegt den Speicherhebel 22 wieder in die aus Fig. 1 ersichtliche Ausgangsstellung zurück.

Bei diesem Rücklauf 48 kommt der Nocken 47 in die aus Fig. 3 ersichtliche Zwischenposition, die dort durch die entsprechende Hilfslinie 22.3 markiert ist, dabei kommt eine vierte Profilstelle 49 vom Nockenumriss erstmals mit der Steuerfläche 23 in Berührung. Bei der weiteren Rückdrehung 48 wird der Speicherhebel 22 gegen die Federkraft 25 bewegt, wodurch der Kraftspeicher 30 wieder aufgeladen wird. Das Aufladen des Kraftspeichers 30 erfolgt in dem in Fig. 3 mit 50 gekennzeichneten Winkelbereich. Das Laden bei 50 erfolgt also in einer anderen Motorantriebsphase als das Entladen des Kraftspeichers 30. Letzteres ist im Normalfall durch den Winkelbereich 41 in Fig. 2 verdeutlicht. Die in beiden Motorantriebsphasen bei 41 einerseits und bei 50 andererseits nacheinander aufgebrachten Kräfte werden im Störfall über die gleichen Berührungsstellen, nämlich die Schulter 32 und die Gegenschulter 33 zwischen den beiden Bauteilen 20, 22 übertragen. Der Speicherhebel 22 dient als Öffnungshilfe zum Ausheben der Klinke sowohl im Normalfall als auch im Störfall.

Wie bereits erwähnt wurde, liegt bei der Erfindung eine einteilige Ausbildung der Steuerfläche 23 mit der Gegensteuerfläche 29 vor; beide sitzen am Speicherhebel 22. Der Umriss 45 des Steuernockens ist tropfenförmig, wobei sein Profil an der bezüglich der Nockendrehachse 46 radial äußeren Seite unsymmetrisch gegenüber der gegenüberliegenden Nockeninnenseite ausgebildet sein kann. Die entsprechenden Kantenverläufe an den Flächen 23, 29 sind dazu gegenprofiliert. Weil die Klinke 20 nur einen kurzen Stellarm 26 hat, der nicht die große Gegensteuerfläche 29 zu tragen braucht, ist sein Schwerpunkt sehr nahe zu seinem Drehpunkt 15. Trägheitskräfte die sich in einem Crashfall ergeben sind deswegen gering. Es kann zu einem unerwünschten selbsttätigen Ausheben der Klinke 20 nicht mehr kommen. Damit wird ohne weiteres eine Sicherheit bis über die 30-fache Fallbeschleunigung erreicht. Diese kurze Bauweise ergibt sich, weil die Gegensteuerfläche 29 nicht mehr zur Klinke gehört. Deswegen kann ferner die aus Fig. 1 ersichtliche Rückstellfeder 24 der Klinke bedarfsweise schwächer ausgelegt werden. Das hat wiederum zur Folge, dass die benötigten Betätigungskräfte zum Ausheben der Sperrklinke 20 aus der Drehfalle 11 niedriger werden. Es ist ein leichtes Öffnen möglich.

### Bezugszeichenliste :

- 10: Schließteil
- 10': Freigabelage von 10
- 11: Drehfalle
- 12: Pfeil der Rückstellkraft von 11
- 13: Lagerzapfen von 11
- 14: Aufnahme in 11 für 10
- 15: Drehpunkt für 20
- 16: Vorrast von 11
- 17: Hauptrast von 11
- 18: Rückstellfeder für 11
- 19: Schwenkwinkel von 11 (Fig. 2)
- 20: Klinke
- 21: Sperrarm von 20
- 21.1: Hilfslinie für 47 in Rastlage (Normalfall)
- 21.2: Hilfslinie für 47 in Offen lage (Normalfall)
- 21.3: Hilfslinie für 47 zu Ladebeginn (Normalfall)
- 21.4: Hilfslinie für 47 in Zwischendrehstellung (im Crashfall)
- 21.5: Hilfslinie für 47 in Enddrehstellung (im Crashfall)
- 22: Speicherglied, Speicherhebel
- 23: Steuerfläche an 22
- 24: Rückstellfeder für 20
- 25: Pfeil der Federkraft von 30
- 26: Stellarm von 20
- 27: Pfeil der Drehbewegung von 47 beim Entriegeln
- 28: Pfeil der Federbelastung von 20
- 29: Gegensteuerfläche an 22 für 47 im Crashfall
- 30: Kraftspeicher
- 31: erste Profilstelle von 47
- 32: Schulter an 22
- 33: Gegenschulter an 20
- 34: ebener Endbereich von 22
- 35: Ausbruch in 22, Öse
- 36: erster Schenkel bei 34 (Fig. 2)
- 37: zweiter Schenkel bei 34 (Fig. 2)
- 38: verbindender Steg zwischen 36, 37 (Fig. 2)
- 39: zweite Profilstelle von 47
- 40: Motor, gegebenenfalls mit Getriebe
- 41: Winkelbereich beim Entladen von 30 (Fig. 2)
- 42: dritte Profilstelle von 47
- 43: Teilwinkel des Entladens (Fig. 4)
- 44: Winkelbereich zum motorischen Öffnen im Crashfall (Fig. 5)
- 45: Umrissprofil von 47
- 46: Drehachse von 47
- 47: Arbeitsglied, Nocken
- 48: Pfeil der Gegendrehung von 47, Rückdrehung (Fig. 3, 5)
- 49: vierte Profilstelle von 47
- 50: Winkelbereich zum Laden (Fig. 3)
- 51: Angriffsstelle des ersten Sensors bei 11
- 52: Angriffsstelle des zweiten Sensors bei 20

## Patentansprüche

1. Türschloss, insbesondere für Kraftfahrzeuge,
mit einer Drehfalle (11), in die beim Schließen der Tür ein Schließteil (10) einfährt und die Drehfalle (11) aus einer Offenlage in mindestens eine Rastlage verschwenkt,
mit einer Klinke (20), welche federbelastet (28) ist und in seiner Rastlage in eine an der Drehfalle (11) befindliche Hauptrast (17) einfällt,
mit einer mittelbar zum Ausheben der Klinke (20) dienenden, vorzugsweise von einem Elektromotor (40) angetriebenen Arbeitsglied (47),
mit einem von einem Kraftspeicher (30) belasteten Speicherglied (22), welches mit einer Schulter (32) gegen eine Klinke (20) vorgesehene Gegenschulter (33) stößt, um durch Entladen des Kraftspeichers (80) die Klinke (20) aus ihrer Rastlage in der Drehfalle (11) auszuheben,
mit einer Steuerfläche (23) am Speicherglied (22), gegen welche das Arbeitsglied (47) in einer ersten Motorantriebsphase fährt, um den Kraftspeicher aufzuladen,
und mit einer Gegensteuerfläche (29), gegen welche das Arbeitsglieds (47) beim Ausheben der Klinke (20) aus der Drehfalle (11) in einer gegenüber der ersten zeitversetzten zweiten Motorantriebsphase fährt,
wobei die in der ersten und zweiten Motorantriebsphase nacheinander aufgebrachten Energiebeträge des Motors (80) zum Ausheben der linke (20) genutzt werden,
**dadurch gekennzeichnet ,**
**dass** nicht nur die Steuerfläche (23) sondern auch die Gegensteuerfläche (29) sich am Speicherglied (22) befinden,
und **dass** die zum Ausheben der Klinke (20) erforderliche zusätzliche motorische Kraft mittelbar, über das Speicherglied (22), auf die Klinke (20) übergeht,
und damit die in den ersten beiden Motorantriebsphasen nacheinander aufgebrachten Energiebeträge dann gleichzeitig von der Schulter (32) des Speicherglieds (22) auf die Gegenschulter (33) der Klinke (20) übertragen werden.

2. Türschloss nach Anspruch 1, **dadurch gekennzeichnet, dass** das Speicherglied aus einem parallelachsig bzw. koaxial zur Klinke (20) schwenkgelagerten Speicherhebel (22) besteht
und dass die Gegenschulter (33)der Klinke (20) an einem Arm der Klinke (20) angeordnet ist, der kürzer als der die Steuerfläche (23) aufweisende Arm des Speicherhebels (22) ausgebildet ist.

3. Türschloss nach Anspruch 1 oder 2, **dadurch gekennzeichnet, dass** das Speicherglied bzw. der Speicherhebel (22) einen Ausbruch (28) aufweisen, in welchen das Arbeitsglied (47) des Motors (77) eingreift.

4. Türschloss nach einem der Ansprüche 1 bis 3, **dadurch gekennzeichnet, dass** der Ausbruch (78) sich in einem im wesentlichen ebenen Bereich (34) vom Speicherglied bzw. Speicherhebel (22) befindet
und dass die einander gegenüberliegenden Seiten des Ausbruchs (35) die Steuerfläche (23) und die Gegensteuerfläche (29) für das dazwischen drehbewegliche Arbeitsglied (47) bilden.

5. Türschloss nach Anspruch 3 oder 4, **dadurch gekennzeichnet, dass** wenigstens ein Teilstück (34) des Speicherglieds bzw. des Speicherhebels (22) in zwei Schenkel (36, 37) gliedert, welche den Ausbruch (78) zwischen sich schließen.

6. Türschloss nach Anspruch 5, **dadurch gekennzeichnet, dass** die beiden Schenkel (36, 37) unverbunden sind und dem Speicherglied bzw. dem Speicherhebel (22) eine Gabelform geben.

7. Türschloss nach Anspruch 5, **dadurch gekennzeichnet, dass** die beiden Schenkel (36, 37) miteinander durch einen Steg (38) verbunden sind und dem Ausbruch (35) im Speicherhebel (22) die Form einer Öse geben.

8. Türschloss nach Anspruch 7, **dadurch gekennzeichnet, dass** die Öse (35) annähernd eine längsovale Form hat
und dass die - in Schwenkrichtung des Speicherhebels gesehen - einander gegenüberliegenden Kanten der Öse (78) die Steuer- und Gegensteuerflächen (23, 29) bilden.

9. Türschloss nach einem der Ansprüche 1 bis 8, **dadurch gekennzeichnet, dass** das Arbeitsglied aus einem profilierten länglichen Nocken (47) besteht, der gegenüber der Drehachse (46) radial versetzt ist.

10. Türschloss nach Anspruch 9, **dadurch gekennzeichnet, dass** der Nocken (47) ein tropfenförmiges, gegebenenfalls unsymmetrisches Profil aufweist.

11. Türschloss nach Anspruch 9 oder 10, **dadurch gekennzeichnet, dass** der Nocken (47) ein dem Kantenprofil in der Ösenöffnung (78) angepasstes Profil aufweist und, in Abhängigkeit vom Betriebszustand des Schlosses und Drehwinkel des Nockens (47) mit unterschiedlichen, gegenüber der Nockendrehachse (46) radial versetzten Profilstellen (31, 39, 42, 49) am Kantenprofil (23; 29) des Speicherglieds bzw. Speicherhebels (22) zur Anlage kommt.

12. Türschloss nach einem der Ansprüche 1 bis 11, **dadurch gekennzeichnet, dass** das Arbeitsglied bzw. der Nocken (47) beim Laden und beim Entladen des Kraftspeichers (30) gleichsinnig rotieren.

13. Türschloss nach einem der Ansprüche 1 bis 11, **dadurch gekennzeichnet, dass** das Arbeitsglied beim Laden (50) des Kraftspeichers (30) in eine gegenüber dem Entladen (41) in zueinander gegensinnigen Drehrichtungen (48, 49) zwischen den beiden Profilkanten des Ausbruchs bzw. der Öse (35) drehangetrieben wird.

14. Türschloss nach Anspruch 12 oder 13, **dadurch gekennzeichnet, dass** zum Erkennen der Türlage Steuermittel vorgesehen sind, welche Sensoren (51; 52) und eine mit den Sensoren verbundene Steuerlogik umfassen.

15. Türschloss nach Anspruch 14, **dadurch gekennzeichnet, dass** die Steuermittel zwei Sensoren (51; 52) umfassen, von denen der eine Sensor (52) mittelbar oder unmittelbar auf eine bestimmte Position der Drehfalle anspricht,
während der andere Sensor (51) auf eine definierte Position anspricht, wie den Einfall der Klinke (20) an der Hauptrast (17) bzw. an der Vorrast (16) der Drehfalle (11).

## Claims

1. Door lock, in particular for motor vehicles,
having a rotary latch (11), into which during closing of the door a closing part (10) travels and swivels the rotary latch (11) out of an open position into at least one detent position,
having a pawl (20), which is spring-loaded (28) and in its detent position falls into a main notch (17) situated in the rotary latch (11),
having an operating element (47), which is used indirectly to lift out the pawl (20) and is preferably driven by an electric motor (40),
having a storage element (22), which is loaded by an energy storage mechanism (30) and which with a shoulder (32) abuts against a counterpart shoulder (33) provided [on the] pawl (20) in order by discharging the energy storage mechanism (80) to lift the pawl (20) out of its detent position in the rotary latch (11),
having a control face (23) on the storage element (22), against which control face (23) the operating element (47) travels in a first motor drive phase in order to charge the energy storage mechanism,
and having a counterpart control face (29), against which the operating element (47) travels during lifting of the pawl (20) out of the rotary latch (11) in a second motor drive phase, which is staggered relative to the first,
wherein the amounts of energy of the motor (80) that are summoned up successively in the first and second motor drive phase are used to lift out the pawl (20),
**characterized in**
**that** not only the control face (23) but also the counterpart control face (29) are situated on the storage element (22),
and **that** the additional motor power needed to lift out the pawl (20) passes indirectly, via the storage element (22), to the pawl (20),
and hence the amounts of energy summoned up successively in the first two motor drive phases are then transmitted simultaneously from the shoulder (32) of the storage element (22) to the counterpart shoulder (33) of the pawl (20).

2. Door lock according to claim 1, **characterized in that** the storage element comprises a storage lever (22) pivotally mounted paraxially and/or coaxially relative to the pawl (20)
and that the counterpart shoulder (33) of the pawl (20) is disposed on an arm of the pawl (20), which arm is of a shorter design than the arm of the storage lever (22) that has the control face (23).

3. Door lock according to claim 1 or 2, **characterized in that** the storage element and/or the storage lever (22) have a break-through (28), into which the operating element (47) of the motor (77) engages.

4. Door lock according to one of claims 1 to 3, **characterized in that** the break-through (78) is situated in a substantially planar region (34) of the storage element and/or storage lever (22).
and that the mutually opposing sides of the break-through (35) form the control face (23) and the counterpart control face (29) for the operating element (47) rotatable therebetween.

5. Door lock according to claim 3 or 4, **characterized in that** at least a portion (34) of the storage element and/or storage lever (22) subdivides into two limbs (36, 37), which between them form the break-through (78) .

6. Door lock according to claim 5, **characterized in that** the two limbs (36, 37) are unconnected and lend the storage element and/or storage lever (22) a fork shape.

7. Door lock according to claim 5, **characterized in that** the two limbs (36, 37) are connected to one another by a web (38) and lend the break-through (35) in the storage lever (22) the shape of an eye.

8. Door lock according to claim 7, **characterized in that** the eye (35) has approximately a long oval shape
and that the - viewed in swivelling direction of the storage lever - mutually opposing edges of the eye (78) form the control and counterpart control faces (23, 29) .

9. Door lock according to one of claims 1 to 8, **characterized in that** the operating element comprises a profiled oblong cam (47), which is radially offset relative to the axle of rotation (46).

10. Door lock according to claim 9, **characterized in that** the cam (47) has a drop-shaped, optionally asymmetrical profile.

11. Door lock according to claim 9 or 10, **characterized in that** the cam (47) has a profile adapted to the edge profile in the eye opening (78) and, in dependence upon the operating state of the lock and angle of rotation of the cam (47) comes into abutment with different profile points (31, 39, 42, 49) on the edge profile (23; 29) of the storage element and/or storage lever (22) that are radially offset relative to the cam axle of rotation (46).

12. Door lock according to one of claims 1 to 11, **characterized in that** the operating element and/or the cam (47) during charging and during discharging of the energy storage mechanism (30) rotate in the same direction of rotation.

13. Door lock according to one of claims 1 to 11, **characterized in that** the operating element during charging (50) of the energy storage mechanism (30) is set in rotation in a, compared to the discharging (41), in mutually opposite directions of rotation (48, 49) between the two profile edges of the break-through and/or the eye (35).

14. Door lock according to claim 12 or 13, **characterized in that** for detecting the door position control means are provided, which comprise sensors (51; 52) and a control logic connected to the sensors.

15. Door lock according to claim 14, **characterized in that** the control means comprise two sensors (51; 52), of which the one sensor (52) responds indirectly or directly to a specific position of the rotary latch,
while the other sensor (51) responds to a defined position, such as the inward fall of the pawl (20) at the main notch (17) and/or at the preliminary notch (16) of the rotary latch (11).

## Revendications

1. Serrure pour portière, en particulier pour véhicules automobiles,
avec un pêne rotatif (11), dans lequel pénètre une partie de fermeture (10) lors de la fermeture de la portière et le pêne rotatif (11) étant pivoté de sa position d'ouverture en au moins une position d'encliquetage,
avec un cliquet (20) pénétrant, étant chargé élastiquement (28) et à sa position d'encliquetage, dans un cran d'encliquetage principal (17) se trouvant sur le pêne rotatif (11),
avec un organe de travail (47), de préférence entraîné par un moteur électrique (40), servant indirectement au dégagement du cliquet (20),
avec un organe accumulateur (22), chargé par un accumulateur de force (30), organe accumulateur touchant, par un épaulement (32), contre un épaulement conjugué (33) prévu sur un cliquet (20), pour, par décharge de l'accumulateur de force (80), dégager le cliquet (20) de sa position d'encliquetage dans le pêne tournant (11),
avec une face de commande (23) sur l'organe accumulateur (22), face de commande contre laquelle l'organe de travail (47) passe en une première phase d'entraînement motorisé, pour charger l'accumulateur de force,
et avec une face de commande conjuguée (29), contre laquelle l'organe de travail (47), lors du dégagement du cliquet (20) hors du pêne tournant (11), passe en une deuxième phase d'entraînement motorisé, décalée temporellement par rapport à la première,
où les valeurs énergétiques, appliquées les unes après les autres dans la première et la deuxième phases d'entraînement motorisé du moteur (80), sont utilisées pour dégager le cliquet (20) ,
**caractérisée en ce que**
non seulement la face de commande (23), mais également la face de commande conjuguée (29) se trouvent sur un organe accumulateur (22),
et **en ce que** la force motorisée supplémentaire, nécessaire pour dégager le cliquet (20), est transférée indirectement au cliquet (20) par l'intermédiaire de l'organe accumulateur (22),
et, ainsi, les valeurs énergétiques, appliquées les unes après les autres dans les deux premières phases d'entraînement motorisé, sont ensuite transmises simultanément de l'épaulement (32) de l'organe accumulateur (22) à l'épaulement conjugué (33) du cliquet (20).

2. Serrure de portière selon la revendication 1, **caractérisée en ce que** l'organe accumulateur est formé d'un levier accumulateur (22), monté à pivotement sur un axe parallèle, respectivement coaxial par rapport au cliquet (20),
et **en ce que** l'épaulement conjugué (33) du cliquet (20) est disposé sur un bras du cliquet (20), plus court que le bras de levier accumulateur (22) présentant la surface de commande (23).

3. Serrure de portière selon la revendication 1 ou 2, **caractérisée en ce que** l'organe accumulateur, respectivement le levier accumulateur (22), présentent un évidement (28) dans lequel s'engage l'organe de travail (47) du moteur (77).

4. Serrure de portière selon l'une des revendications 1 à 3, **caractérisée en ce que** l'évidement (78) se trouve dans une zone (34) sensiblement plane de l'organe accumulateur ou du levier accumulateur (22)
et **en ce que** les faces, opposées l'une à l'autre, de l'évidement (35) forment la face de commande (23) et la face de commande conjuguée (29), pour l'organe de travail (47) à mobilité relative, placé en position intermédiaire.

5. Serrure de portière selon la revendication 3 ou 4, **caractérisée en ce qu'**au moins un élément partiel (34) dé l'organe accumulateur, respectivement du levier accumulateur (22), se décompose en deux branches (36, 37) enclosant entre elles l'évidement (78).

6. Serrure de portière selon la revendication 5, **caractérisée en ce que** les deux branches (36, 37) ne sont pas reliées et donnent à l'organe accumulateur, respectivement au levier accumulateur (22), une forme en fourche.

7. Serrure de portière selon la revendication 5, **caractérisée en ce que** les deux branches (36, 37) sont reliées ensemble par une nervure (38) et donnent à l'évidement (35), ménagé dans le levier accumulateur (22), la forme d'un oeillet.

8. Serrure de portière selon la revendication 7, **caractérisée en ce que** l'oeillet (35) a à peu près une forme en ovale allongée
et **en ce que** les arêtes opposées les unes aux autres - en observant dans la direction de pivotement du levier accumulateur - de l'oeillet (78) forment les surfaces de commande et de commande conjuguée (23, 29).

9. Serrure de portière selon l'une des revendications 1 à 8, **caractérisée en ce que** l'organe de travail est formé d'une came (47) allongée, profilée, décalée radialement par rapport à l'axe de rotation (46).

10. Serrure de portière selon la revendication 9, **caractérisée en ce que** la came (47) présente un profil en forme de goutte, le cas échéant asymétrique.

11. Serrure de portière selon la revendication 9 ou 10, **caractérisée en ce que** la came (47) présente un profil adapté au profil d'arête dans l'ouverture d'oeillet (78) et, en fonction de l'état de fonctionnement de la serrure et de l'angle de rotation de la came (47), vient en appui, par des emplacements profilés (31, 39, 42, 49) différents, décalés radialement par rapport à l'axe de rotation de came (46), sur le profil d'arête (23 ; 29) de l'organe accumulateur, respectivement du levier accumulateur (22).

12. Serrure de portière selon l'une des revendications 1 à 11, **caractérisée en ce que** l'organe de travail, respectivement la came (47), tournent en sens identique lors du chargement et du déchargement de l'accumulateur de force (30).

13. Serrure de portière selon l'une des revendications 1 à 11, **caractérisée en ce que** l'organe de travail, lors du chargement (50) de l'accumulateur de force (30), est entraîné en rotation dans deux sens de rotation (48, 49) mutuellement opposés, par rapport au déchargement (41), entre les deux arêtes de profil de l'évidemment, respectivement de 1'oeillet (35).

14. Serrure de portière selon la revendication 12 ou 13, **caractérisée en ce que**, pour identifier la position de la portière, sont prévus des moyens de commande, comprenant des capteurs (51, 52) et une logique de commande reliée aux capteurs.

15. Serrure de portière selon la revendication 14, **caractérisée en ce que** les moyens de commande comprennent deux capteurs (51; 52), dont un premier capteur (52) réagit, indirectement ou directement, à une position déterminée du pêne rotatif,
tandis que l'autre capteur (51) réagit à une position définie, telle que la pénétration du cliquet (20) sur le cran d'encliquetage principal (17) ou sur le cran de préencliquetage (16) du pêne rotatif (11).
